# FASCICULE DE BREVET EUROPEEN

(11) **EP 1 212 123 B1**
(45) Date de publication et mention de la délivrance du brevet: **30.11.2005**
(21) Numéro de dépôt: 00960798.7
(22) Date de dépôt: 06.09.2000
(51) Int. Cl.: A63B 23/12

(54) **APPAREIL DE MUSCULATION POUR FAIRE DES POMPES**
TRAININGSGERÄT ZUM AUSÜBEN VON LIEGESTÜTZEN
MUSCLE-BUILDING APPARATUS FOR PRESS-UPS

(30) Priorité: 09.09.1999 FR 9911261
(43) Date de publication de la demande: 12.06.2002
(73) Titulaire: SAMANO CORPORATION N.V., Curacao (Antilles neerlandaises) (AN)
(72) Inventeur: Muscocea, Anghel, 94220 Charenton le Pont (FR)
(74) Mandataire: Vander-Heym, Serge Henri Marcel
(86) Numéro de dépôt international: PCT/FR2000/002445
(87) Numéro de publication internationale: WO 2001/017615

(56) Documents cités:
- US-A- 5 330 408
- US-A- 5 531 658

## Description

La présente invention est relative à un appareil de musculation pour faire des pompes.

L'état de la technique plus proche est décrit dans le document US 5 531 658.

On sait qu'il y a beaucoup de difficultés à faire des pompes à cause des mauvaises positions et des faibles forces etc...

En matière de musculation lorsqu'on fait des pompes, le problème à résoudre consiste à pratiquer l'exercice en travaillant plus facilement et dans une position correcte sans beaucoup d'effort.

La présente invention, qui remédie à cet inconvénient, est relative à un appareil de musculation selon la revendication 1 pour faire le mouvement de gymnastique dit « pompes »

Selon une autre caractéristique de l'invention, les bras articulés sur les montants à la verticale du cadre sont poussés vers le bas par les poignées, en créant un levier au plateau en le montant et le descendant, en réalisant le mouvement de gymnastique dit « pompes ».

D'autres caractéristiques ressortiront mieux par la description qui va suivre faite en se référant aux dessins annexés à titre d'exemple indicatif, seulement sur lesquels :
- la figure 1 est une vue très schématique, en perspective, montrant l'appareil de l'invention ;
- la figure 2 est une vue à plus grande échelle, selon la flèche B de la figure 1 ;
- la figure 3 est une vue à plus grande échelle, selon la flèche A de la figure 1.

En se reportant aux dessins et selon un mode de réalisation, on voit , que l'appareil se compose d'un cadre 4, reposant sur le sol, présentant deux montants à la verticale 3, supportant deux bras mobiles 2, articulés 9, avec des poignées 6 et 7 fixés dans les extrémités sur les bras, liées ensuite par l'intermédiaire des deux jambes mobiles 1 et par leurs articulations 8 et 10, à un plateau portant 5, supportant un coussin.

Selon l'invention, les bras 2 articulés 9 sur les montants à la verticale du cadre 4, sont poussés vers le bas par les poignées 6 et 7 avec les mains, en créant un levier au plateau 5, en le montant et le descendant, en réalisant le mouvement de gymnastique dit « pompes ».

Il est à noter que les poignées 6 et 7 fixées dans l'extrémité des bras mobiles 2 positionnées perpendiculairement et parallèlement à l'appareil, elles permettent une position parfaite du corps en lui donnant une bonne amplitude musculaire.

Selon une autre caractéristique de l'invention, le plateau 5 comporte un guidage s'opposant à son basculement à droite ou à gauche, fixé sur le cadre 4, qui se compose des lamelles 11 liées par leur articulation 12, en se pliant les unes sur les autres, selon la descente du plateau.

## Revendications

1. Appareil de musculation pour faire des pompes comportant un cadre (4), reposant sur le sol, deux bras pivotants (2) présentant une poignée à une extrémité et un plateau (5) mobile verticalement, **caractérisé en ce que** chaque bras (2) s'articule en un point de sa longueur à la partie supérieure d'un montant (3) et **en ce que** l'extrémité du bras, opposée à la poignée, s'articule sur une jambe (1) articulée par son autre extrémité (en 10) sur le plateau (5) .

2. Appareil de musculation, selon la revendication 1, **caractérisé en ce que** chaque bras (2) comporte des poignées positionnées perpendiculairement et parallèlement à l'appareil.

3. Appareil de musculation, selon l'une quelconque des revendications 1 à 2, **caractérisé en ce que** le plateau (5) comporte un guidage, qui s'oppose à son basculement, composé de lamelles (11) liées par des articulations (12) et reliant le cadre (4) et ledit plateau.

## Patentansprüche

1. Kraftsportgerät, um Liegestütze zu machen, mit einem auf dem Boden stehenden Rahmen (4), zwei Schwenkarmen (2) mit einem Griff an einem Ende und einer vertikal beweglichen Platte (5), **dadurch gekennzeichnet, dass** jeder Arm (2) mit einem Punkt seiner Länge an das Oberteil eines Ständers (3) angelenkt ist, und dass das vom Griff abgewandte Ende des Arms an eine Stütze (1) angelenkt ist, die mit ihrem anderen Ende (in 10) an die Platte (5) angelenkt ist.

2. Kraftsportgerät nach Anspruch 1, **dadurch gekennzeichnet, dass** jeder Arm (2) Griffe aufweist, die lotrecht und parallel zum Gerät angeordnet sind.

3. Kraftsportgerät nach einem der Ansprüche 1 bis 2, **dadurch gekennzeichnet, dass** die Platte (5) eine Führung aufweist, die sich ihrem Verschwenken widersetzt und aus Lamellen (11) besteht, die über Gelenke (12) verbunden sind und den Rahmen (4) mit der besagten Platte verbinden.

## Claims

1. Muscle-building apparatus for doing press-ups, said apparatus comprising a frame (4) standing on the floor, two pivotally mounted arms (2), each of which has a handle at one of its ends, and a plate (5) that is mounted to move vertically, said apparatus being **characterized in that** each arm (2) is hinged at a point along its length to the top portion of an upright (3), and **in that** the end of the arm that is opposite from its handle is hinged to a respective leg (1) that is hinged via its other end (at 10) to the plate (5).

2. Muscle-building apparatus according to claim 1, **characterized in that** each arm (2) has handles positioned respectively perpendicularly to and parallel to the apparatus.

3. Muscle-building apparatus according to claim 1 or claim 2, **characterized in that** the plate (5) is provided with guide means that act to prevent it from tilting, and that are made up of blades (11) coupled together by hinges (12) and connecting the frame (4) to said plate.
